# EUROPÄISCHE PATENTSCHRIFT

(11) **EP 0 663 479 B1**
(45) Veröffentlichungstag und Bekanntmachung des Hinweises auf die Patenterteilung: **03.11.1999**
(21) Anmeldenummer: 95100546.1
(22) Anmeldetag: 16.01.1995
(51) Int. Cl.: E03C 1/33

(54) **Anordnung zum flächenbündigen Einbau von Spülbecken, Kochmulden und dergleichen**
Arrangement for the flush fitting of a sink, a cooking hob or similar
Arrangement pour le montage coplanaire d'un évier, d'une plaque de cuisson ou similaire

(30) Priorität: 17.01.1994 DE 4401136
(43) Veröffentlichungstag der Anmeldung: 19.07.1995
(73) Patentinhaber: ALNO Aktiengesellschaft, D-88629 Pfullendorf (DE)
(72) Erfinder: Götz , Alfred, D - 88356 Ostrach-Ochsenbach (DE); Roth , Klaus, D - 88633 Heiligenberg (DE)
(74) Vertreter: Patentanwälte Eisele, Otten, Roth & Dobler

(56) Entgegenhaltungen:
- EP-A- 0 029 079
- EP-A- 0 307 825
- DE-A- 2 902 194
- DE-C- 4 041 586
- FR-A- 2 424 373
- GB-A- 2 244 426

## Beschreibung

Die Erfindung betrifft eine Anordnung mit einer Arbeitsplatte und mit einem Spülbecken zum flächenbündigen Einbau des Spülbeckens in die Arbeitsplatte, nach dem Oberbegriff des Anspruches 1.

Es sind folgende Einbaumethoden zum Einbau von Spülbecken und Kochmulden in Arbeitsplatten bekannt.

Nach der sogenannten Unterbaumethode wird eine Öffnung in der Arbeitsplatte, die aus einer Spanplatte mit Schichtstoffbelag besteht, in der Weise angebracht, daß die Schichtstoffplatte gegenüber der Arbeitsplatte nach innen vorsteht. Dies wird dadurch erreicht, daß unterhalb des Schichtstoffbelages ein Falz angebracht wird, der im Durchmesser dem Umfang des Spülbeckens oder der Kochmulde entspricht. Das Spülbecken wird dann von unten eingesetzt bis die Oberseite des Spülbeckenrandes die Unterseite des Schichtstoffbelages berührt. Durch Spannkrallen wird der Spülbeckenrand gegen den Schichtstoffbelag gedrückt. Diese Methode hat den Nachteil, daß die Ränder des Schichtstoffbelages voll sichtbar sind, außerdem ist eine Feuchtigkeitsabdichtung nur schwer durchführbar.

Aus der deutschen Offenlegungsschrift DE 29 34 215 A 1 ist eine weitere Einbaumethode bekannt, bei der in der Arbeitsplatte mit Schichtstoffbelag, eine durchgehende Öffnung mit konstantem Querschnitt in der Weise angebracht wird, daß das Spülbecken mit seinem vorstehendem Rand auf Teile des Schichtstoffbelages, die die Öffnung begrenzen aufgesetzt wird. Diese Einbaumethode ermöglicht zwar eine leichte Abdichtung zwischen Spülbeckenrand und Schichtstoffplatte, ein flächenbündiger Einbau ist aber nicht möglich.

Aus dem DE-GM 93 01 6751 ist eine flächenbündige Einbaumethode bekannt, bei der die Kochmulde oder das Spülbecken in falzförmige Aussparungen der Arbeitsplatte unter dem Schichtstoffbelag in der Weise eingelegt wird daß der Rand des Spülbeckens mit dem Schichtstoffbelag flächenbündig nach oben abschließt. Es werden zwei falzförmige Aussparungen angebracht. Der obere falzförmige Ausschnitt in der Arbeitsplatte (Holzplatte) wird mit Dichtungsmasse ausgegossen und der Rand des Spülbeckens auf einen in der Arbeitsplatte (Holzteil) angeordneten Stützteil aufgesetzt. Die untere falzförmige Aussparung dient zur Halterung der Stützteiles.

Bei dieser Methode ist ein hundertprozentiges Ausfüllen des Einlegefalzes mit Dichtungsmasse erforderlich, um eine Feuchtigkeitsabdichtung gegen die Arbeitsplatte (Holzteil), unter der Schichtstoffplatte zu erreichen. Ferner muß bei dieser Methode das Spülbecken in die Arbeitsplatte bereits werkseitig fest eingeklebt werden, da ein flächenbündiges Einkleben an der Baustelle nicht möglich ist. Dies erfordert widerum einen erheblichen Verpackungsaufwand und zusätzliche Einrichtungen für die Transportsicherheit. Es ist außerdem erforderlich, für die Anbringung der oberen und unteren falzförmigen Aussparungen einen Spezialfräser zu verwenden, um einen gleichmäßigen Abstand zwischen den beiden Falzausschnitten zu erreichen.

Eine Einbauanordnung der einleitend bezeichneten Art ist aus der DE-C-40 41 586 bekannt. Danach ist an dem der Öffnung zugewandten Rand der Arbeitsplatte ein umlaufender Tragrahmen aus Kunststoff angebracht. In seine obere Fläche ist eine Stufe eingefräst, auf welcher der Rand des Spülbeckens unter Zwischenlage einer Dichtmasse aufliegt. Vor dem Anbringen des Tragrahmens wird die Stirnfläche des Trägermaterials auf ganzer Höhe falzartig ausgespart, so daß der Schichtstoffbelag ein Stück weit übersteht. Der Tragrahmen dichtet die feuchtigkeitsempfindliche Stirnseite des Trägermaterials und auch den Kehlbereich beim Übergang zu dem vorstehenden Rand des Schichtstoffbelages ab.

Nach der Lehre dieser Schrift wird versucht, Dickentoleranzen der Randbereiche des Spülbeckens dadurch zu kompensieren und letztlich einen flächenbündigen Einbau zu erreichen, daß eine große Zahl höhenjustierbarer Abstützelemente, nämlich an der Tragrahmenunterseite zugängliche Schrauben, vorgesehen sind. Diese sind aber sehr aufwendig und erschweren die Abdichtung zwischen dem Spülbeckenrand und dem Tragrahmen aus Kunststoff. Zum Ausfüllen der schmalen Fuge zwischen den Randkanten des Schichtstoffbelages und des Spülbeckens ist man bei der Montage auf die Verwendung einer Dichtungsmasse angewiesen.

Der Erfindung liegt die Aufgabe zugrunde, eine Anordnung der eingangs beschriebenen Gattung zum Einbau von Spülbecken zu entwickeln, die einfach ist, ein "trockenes" Arbeiten ohne flüssige oder pastöse Dichtmassen erlaubt, eine sichere Abdichtung zwischen dem Beckenrand und dem Kunststoffprofil gewährleistet und die unvermeidlichen Toleranzen des Spülbeckenrandes hinsichtlich Dicke, Ebenheit und Umrißform praktisch unsichtbar ausgleicht.

Die Aufgabe wird erfindungsgemäß durch die im Kennzeichen des Anspruches 1 angegebenen Merkmale gelöst. Die erfindungsgemäße Anordnung zum flächenbündigen Einbau und das beschriebene Einbauverfahren weisen gegenüber den vorbekannten Lösungen die nachfolgenden Vorteile auf:

Die Montage der Einbauspüle oder Kochmulde kann am Einbauort der Arbeitsplatte, beim Endkunden erfolgen. Das Verfahren ist technisch unkompliziert und einfach, da nur ein falzförmiger Plattenausschnitt erforderlich ist, der mit einem Standardfräser hergestellt werden kann. Die Anordnung besitzt eine zweifache Feuchtigkeitsisolierung, durch verkleben im Eckbereich des Ausschnittes und in im Dichtungsbett des Profils. Es ist möglich Arbeitsplatte und Einbauspüle bzw. Kochmulde seperat zu transportieren und bei Beschädigung der Arbeitsplatte oder des Einbauelementes können diese mit geringem Kostenaufwand unabhängig von einander ausgetauscht werden.

Vorteilhafte Weiterbildungen der Erfindung sind in den Unteransprüchen angegeben.

Ein Ausführungsbeispiel der Erfindung sowie das Verfahren für den flächenbündigen Einbau ist anhand der beiliegenden Zeichnung nachfolgend beschrieben:

Figur 1 zeigt eine Arbeitsplatte mit Schichtstoffbelag in Draufsicht mit Aussparung für das Einbauelement.

Figur 2 zeigt einen Querschnitt durch die Arbeitsplatte mit aufgelegtem Spülenrand.

In Figur 1 ist mit 1 eine Arbeitsplatte bezeichnet, die wie üblich aus einem Schichtstoffbelag 2 und einem Trägermaterial 3 (Preßspan) besteht. In der Arbeitsplatte ist zur Aufnahme des Spülbeckens/Kochmulde eine Öffnung 4 angeordnet, die dem äußeren Rand des Spülbeckens bzw. Kochmulde angepaßt ist.

Gemäß der Erfindung wird unterhalb des Schichtstoffbelages 2 ein falzförmiger Ausschnitt 5 angeordnet, der sich von der Unterseite des Schichtstoffbelages 2 über die ganze Höhe des Trägermaterials 3 erstreckt. Der Schichtstoffbelag 2 überdeckt den falzförmigen Ausschnitt 5.

Im Falz 5 ist ein Kunststoffprofil 6 angeordnet, das mittels beliebiger Befestigungselemente 7 am Trägermaterial 3 befestigt ist. Zur Abdichtung gegen eindringende Flüssigkeit ist zwischen dem Kunststoffprofil 6 und dem Schichtstoffbelag 2, sowie dem Trägermaterial 3 eine Dichtungsmasse 8 angeordnet.

Auf der Oberseite des Kunststoffprofils 6 befindet sich eine umlaufende Nut 9, in die ebenfalls Dichtungsmasse 8 eingespritzt wird. Der umlaufende Rand 10 des Spülbeckens, ist auf die in die Nut 9 eingespritzte Dichtungsmasse 8 aufgelegt und flächenbündig an den Schichtstoffbelag 2 angestoßen.

Als Dichtungsmasse findet Polyuretan-Dichtungsmasse Verwendung.

Zum Tiefenausgleich der elastischen Dichtungsfuge kann der untere Spülbeckenrand eine Anschrägung 11 aufweisen. Der Spülbeckenrand wird mittels den üblichen Befestigungskrallen 12 nach unten gezogen. Diese stützen sich am unteren Rand des Kunststoffprofiles 6 ab.

Das Verfahren zum flächenbündigen Einbau wird wie nachfolgend beschrieben durchgeführt:

Die aus Schichtstoffbelag 2 und Spanplatte als Trägermterial 3 bestehende Arbeitsplatte 1 wird mit einer durchgehenden Öffnung 4 versehen, die in ihren Abmessungen dem Spülbeckenrand angepaßt ist. Zum Ausgleich von Toleranzen wird ein Spiel von 0,5 mm vorgesehen.

Unterhalb des Schichtstoffbelages 2 wird mittels einer Fräßeinrichtung ein falzförmiger Ausschnitt 5 angebracht, der sich vom Schichtstoffbelag 2 ausgehend, über das ganze Trägermaterial 3 erstreckent. Die Eckbereiche 13, die durch die Unterseite der Schichtstoffplatte 2 und durch den an die Schichtstoffplatte anstoßenden Bereich des Trägermaterials 3 gebildet werden, werden mit Polyuretan-Dichtungsmasse abisoliert und anschließend das Kunststoffprofil 6 eingebracht. Das Kunststoffprofil 6 wird mittels Befestigungsschrauben 7 mit dem Trägermaterial 3 verschraubt.

Die vordere Ebene des umlaufenden Kunststoffprofils 6 wird anschließend auf das exakte Höhenniveau (obere Arbeitsplattenebene abzüglich Randdicke der Spüle) gefräßt.Die umlaufende Nut 9 wird mit Polyuretan-Dichtungsmasse aufgefüllt und die Dichtungsmasse mittels einer Abziehvorrichtung auf den äußeren Kanten des Belages und des Kunststoffprofils 6 abgezogen.

Vor dem Einlegen in den Ausschnitt wird der untere Spülenrand angeschrägt und auf die ausgehärtete Dichtungsmasse aufgelegt. Es ist auch möglich, das Spülbecken in die Öffnung 4 einzukleben. Hierzu wird der Spülbeckenrand auf die in die umlaufende Nut 9 eingespritzte feuchte Dichtungsmasse aufgelegt und mit den Montagekrallen 12 angezogen. Die ausquellende Dichtungsmasse muß dann flächenbündig abgezogen werden.

## Patentansprüche

1. Anordnung mit einer Arbeitsplatte (1) und mit einem Spülbecken zum flächenbündigen Einbau des Spülbeckens in die Arbeitsplatte (1) aus einem Trägermaterial (3) mit Schichtstoffbelag (2), die mit einer den Außenabmessungen des Randes (10) des Spülbeckens entsprechenden Öffnung (4) versehen ist, wobei am Rand der Öffnung (4) durch Zurückfräsen des Trägermaterials (3) unterhalb des Schichtstoffbelages (2) ein Falz (5) ausgebildet ist, der ein um die Öffnung umlaufendes Kunststoffprofil (6) derart aufnimmt, daß dieses unmittelbar an der Unterseite des vorstehenden Schichtstoffbelages (2) und an dem stirnseitigen Trägermaterial (3) anliegt und in die Öffnung (4) ragt, dadurch gekennzeichnet, daß zwischen dem Kunststoffprofil (6) und dem stirnseitigen Trägermaterial (3) und der Unterseite des Schichtstoffbelages (2) eine Dichtungsmasse (8) angeordnet ist, daß an der Oberseite des Kunststoffprofils (6) eine umlaufende Nut (9) angeordnet ist, daß die Nut (9) mit einer elastisch aushärtenden Dichtungsmasse (8) ausgefüllt ist, die durch Abziehen auf den äußeren Kanten des Schichtstoffbelages (2) und des Kunststoffprofils (6) eine geneigte Oberfläche aufweist, daß die Unterseite des Randes (10) des Spülbeckens angeschrägt ist, und daß der Spülbeckenrand (10) auf der Dichtungsmasse (8) in der Nut (9) aufgelegt und mittels Befestigungskrallen (12) nach unten gezogen ist.

## Claims

1. Arrangement with a work surface (1) and with a sink for the flush installation of the sink into the work surface (1) made of a base material (3) with a laminated plastic covering (2), which work surface has an opening (4) corresponding with the external dimensions of the edge (10) of the sink, wherein on the end of the opening (4) by cutting back the base material (3) underneath the laminated plastic covering (2) a rebate (5) is formed which mounts a plastic profile (6) running around the opening, so that said plastic profile bears directly on the underside of the projecting laminated plastic covering (2) and on the face side base material (3) and projects into the opening (4), characterised in that between the plastic profile (6) and the face side base material (3) and the underside of the laminated plastic covering (2) a sealant (8) is arranged, in that on the upper side of the plastic profile (6) a continuous groove (9) is formed, in that the groove (9) is filled with an elastically hardening sealant (8), which by stripping on the outer edges of the laminated plastic covering (2) and the plastic profile (6) has an inclined surface, in that the underside of the edge (10) of the sink is bevelled, and in that the sink edge (10) is laid onto the sealant (8) in the groove (9) and is pulled downwards by means of fastening claws (12).

## Revendications

1. Structure comportant une plaque de travail (1) et un évier, pour le montage affleuré de l'évier dans la plaque de travail (1) comprenant un support (3) avec un revêtement de stratifié (2), et pourvue d'une ouverture (4) correspondant aux dimensions externes du bord (10) de l'évier, une rainure (5) étant réalisée au bord de l'ouverture (4) au-dessous du revêtement de stratifié (2) par un fraisage du support (3), rainure (5) qui reçoit un profilé de matière synthétique (6) qui entoure l'ouverture de sorte que celui-ci repose directement sur la face inférieure du revêtement de stratifié (2) en saillie et sur le support frontal (3) et fait saillie dans l'ouverture (4), caractérisée en ce qu'un matériau d'étanchéité (8) est agencé entre le profilé de matière synthétique (6) et le support frontal (3) et la face inférieure du revêtement de stratifié (2), en ce qu'une gorge périphérique (9) est prévue sur la face supérieure du profilé de matière synthétique (6), en ce que la gorge (9) est remplie d'un matériau d'étanchéité (8) durcissant élastiquement, qui après enlèvement présente sur les bords externes du revêtement de stratifié (2) et du profilé de matière synthétique (6) une surface inclinée, en ce que la face inférieure du bord (10) de l'évier est biseautée, et en ce que le bord (10) de l'évier repose sur le matériau d'étanchéité (8) dans la gorge (9) et est tiré vers le bas au moyen d'onglets de fixation (12).
